# FASCICULE DE BREVET EUROPEEN

(11) **EP 0 774 222 B1**
(45) Date de publication et mention de la délivrance du brevet: **03.04.2002**
(21) Numéro de dépôt: 96402402.0
(22) Date de dépôt: 12.11.1996
(51) Int. Cl.: A47C 31/12

(54) **Siège adaptable à la morphologie de l'utilisateur**
Stuhl, welcher an die Körperform des Benutzers anpassbar ist
Chair adjustable to the shape of the user

(30) Priorité: 16.11.1995 FR 9513583
(43) Date de publication de la demande: 21.05.1997
(73) Titulaire: Prieur, Roger, 19270 Ussac (FR)
(72) Inventeur: Prieur, Roger, 19270 Ussac (FR)
(74) Mandataire: Sauvage, Renée

(56) Documents cités:
- EP-A- 0 240 389
- CH-A- 446 637
- DE-U- 8 815 292
- US-A- 5 228 747

## Description

La présente invention concerne un siège adaptable à la morphologie de l'utilisateur.

Depuis quelques années, les constructeurs de sièges domestiques ou de bureau se préoccupent davantage du confort de l'utilisateur, qui est amené à passer une grande partie de son temps assis, que ce soit dans le cadre de son travail, par exemple devant un ordinateur, ou pendant ses loisirs, par exemple devant la télévision. Des efforts ont donc été faits pour développer des sièges qui offrent une grande souplesse d'utilisation et un confort optimal dans toutes les positions et, en particulier, des sièges offrant un support réglable au niveau de la nuque et de la cambrure lombaire de l'utilisateur.

Par exemple, le siège divulgué dans la demande de brevet WO 92/06621 constitue une amélioration aux fauteuils de relaxation traditionnels, en ce sens qu'il intègre un dispositif permettant de réduire la cambrure du support lombaire au fur et à mesure que le siège est basculé vers l'arrière, de façon à suivre les déformations de la colonne vertébrale de l'utilisateur. Ce siège connu intègre en outre un support pour la nuque qui pivote en sens inverse de l'inclinaison du siège.

De son côté, la demande de brevet européenne EP-A-0 240 389 concerne un siège dont le dossier est formé de deux montants métalliques parallèles sur lesquels sont fixés transversalement deux bandeaux articulés l'un à l'autre au niveau de la région lombaire de l'utilisateur, et dont l'assise est formée de deux bandeaux, articulés entre eux et au bandeau inférieur du dossier. Ce document prévoit également une modification automatique de la forme de la région lombaire du siège en fonction de l'inclinaison de celui-ci.

L'inconvénient de ce type de sièges est qu'ils ne sont pas adaptés à des utilisateurs ayant des morphologies différentes. Or, compte tenu du fait que les sièges, tels que les fauteuils de relaxation ou les sièges de bureau, ont une durée de vie relativement longue et sont relativement coûteux, il existe actuellement un besoin en des sièges qui soient non seulement adaptables aux différentes positions que l'utilisateur est susceptible de prendre -de la position assise redressée à la position allongée-, mais qui puissent également convenir à des utilisateurs différents. De plus, l'allongement de l'espérance de vie des utilisateurs nécessite de concevoir un siège qui puisse suivre l'évolution de la morphologie d'un utilisateur particulier, notamment la réduction de sa taille, qui peut être de plusieurs centimètres en quelques années.

Certains sièges connus ont tenté de répondre à ces besoins.

Ainsi, dans une forme d'exécution, le bandeau supérieur du dossier du siège divulgué dans la demande de brevet EP-A-0 240 389 précitée peut être réglé en hauteur par un système de crémaillère, de glissière blocable, etc., de sorte que ce siège est adaptable à des utilisateurs ayant des hauteurs de dos différentes. On connaît par ailleurs un siège ergonomique disponible dans le commerce auprès de Herman Miller et Cie, Paris, France sous la dénomination commerciale AERON, qui incorpore un coussin monté coulissant sur la face arrière du dossier, destiné à former un support lombaire réglable en hauteur, qui peut avoir deux profondeurs différentes. Ce siège est donc adapté à des utilisateurs ayant une cambrure plus ou moins prononcée et plus ou moins haute.

On connaît aussi, d'après le brevet allemand DE 88 15 292 U, un siège constitué d'une armature sur laquelle sont fixés par vissage plusieurs éléments d'assise et éléments dorsaux, lesdits éléments pouvant être positionnés en fonction de la morphologie de l'utilisateur. Cependant, ce siège reste limité du fait en particulier que, les éléments d'assise et dorsaux étant vissés sur l'armature, leur déplacement ne peut s'effectuer sans démontage individuel, au moyen d'un outil, puis remontage et la variation en longueur ou en hauteur de leur position ne peut être qu'un multiple de l'entraxe entre les trous prévus pour le vissage. Or, la distance entre ces trous est nécessairement non négligeable car sinon la solidité du montant s'en trouverait affectée.

Toutefois, à la connaissance du demandeur, il n'existe actuellement aucun siège qui, d'une part, soit réellement adaptable à toutes les morphologies, c'est-à-dire à des utilisateurs qui, bien qu'ayant éventuellement la même taille, ont une cambrure lombaire et une nuque plus ou moins haute, des jambes et un dos plus ou moins longs et, d'autre part, permette un réglage continu, c'est-à-dire sans saut d'un pas au suivant de ses éléments.

L'invention propose donc un siège comportant un piètement et une structure porteuse comprenant une partie d'assise et une partie dorsale connectées l'une à l'autre, ladite partie dorsale supportant au moins deux éléments dorsaux adjacents, dits inférieur et supérieur, et ladite partie d'assise supportant au moins un élément d'assise, caractérisé en ce que lesdits éléments d'assise et dorsaux sont reliés à la structure porteuse par des moyens de fixation qui permettent une translation continue de haut en bas, et réciproquement, des éléments dorsaux, indépendamment les uns des autres, et une translation continue d'avant en arrière, et réciproquement, dudit au moins un élément d'assise, le long de ladite structure porteuse, de façon à ce que la position desdits éléments dorsaux et d'assise puisse être réglée en fonction de la morphologie de l'utilisateur.

Selon une variante préférée de l'invention, le siège comprend deux éléments d'assise, dits antérieur et postérieur, qui sont adaptés à coulisser indépendamment l'un de l'autre le long de la structure porteuse.

Avantageusement, le siège selon l'invention comprend en outre un troisième élément dorsal dit intermédiaire, disposé entre les éléments dorsaux supérieur et inférieur, qui est de préférence relié à la partie dorsale de la structure porteuse par des moyens de fixation qui lui permettent d'être déplacé verticalement le long de ladite structure porteuse, indépendamment des éléments dorsaux supérieur et inférieur.

L'élément dorsal intermédiaire a convenablement une épaisseur inférieure à l'épaisseur dudit élément dorsal supérieur et/ou dudit élément dorsal inférieur. De cette manière, l'élément dorsal supérieur soutient correctement la nuque et l'élément dorsal inférieur se conforme à la cambrure de l'utilisateur, de sorte que sa colonne vertébrale conserve un bon profil. Avantageusement, pour qu'ils se conforment davantage à différents types de morphologies, l'élément dorsal inférieur et/ou l'élément dorsal supérieur peuvent intégrer une pompe à air commandée manuellement, destinée à faire varier leur épaisseur.

Les moyens de fixation sont de préférence constitués par une première et une seconde vis réunies coaxialement tête bêche, la tige pleine de ladite première vis étant vissée dans la tige creuse de ladite seconde vis, et par un ressort hélicoïdal, enroulé autour de ladite seconde vis, qui est de préférence noyé dans un bloc de matériau amortisseur de vibrations, tel que du caoutchouc. Dans ce cas, la structure porteuse comprend de préférence au moins une tige creuse, présentant une fente longitudinale, dans laquelle lesdits moyens de fixation sont adaptés à coulisser. De préférence, elle comprend une paire de telles tiges creuses parallèles. La tige creuse peut être constituée de tout matériau suffisamment rigide, tel qu'un métal -par exemple de l'aluminium moulé-, de la fibre de carbone, etc. et elle peut avoir une section transversale de forme quelconque, par exemple cylindrique, trapézoïdale, carrée, etc. Selon une autre possibilité, la structure porteuse peut être une structure pleine qui possède des fentes dans lesquelles les moyens de fixation précités sont adaptés à coulisser.

En variante, les moyens de fixation pourraient également être constitués par des systèmes d'attache à boucles et crochets, du type Velcro^{R}, des pressions, etc. ou encore par une crémaillère ou analogue.

Les éléments d'assise et dorsaux sont par exemple chacun constitués par une coque rigide qui contient une structure en mousse, en latex ou analogue, ou par une coque rigide sur laquelle est tendue une toile, telle que du polyuréthanne.

Le siège selon l'invention peut être utilisé comme siège de bureau, fauteuil de relaxation ou siège de véhicule automobile, et il peut être pourvu de tous les moyens qui équipent habituellement ces types de sièges. Ainsi, le piètement peut être muni de moyens permettant son réglage en hauteur. De plus, la partie dorsale et la partie d'assise peuvent être articulées l'une à l'autre de façon à ce que l'angle formé entre ces parties puisse varier. Dans ce cas, il est préférable que la position de la cambrure de l'utilisateur par rapport au siège ne varie que faiblement en fonction de l'inclinaison du siège. En variante, l'angle entre la partie dorsale et la partie d'assise peut être réglé manuellement, une fois pour toutes, par l'utilisateur, et ne pas être affecté ensuite par le basculement mécanique du siège de la posiion assise redressée à la position allongée et vice-versa. Le siège peut également comprendre des accoudoirs reliés à la structure porteuse par des moyens de longueur variable, de façon à permettre un réglage de la largeur de l'assise. Enfin, le siège peut intégrer un repose-pieds articulé audit élément d'assise antérieur, un dispositif d'assistance à la remise debout de l'utilisateur, dit "dispositif de mise debout", etc. On notera en outre que plusieurs sièges selon l'invention peuvent être assemblés côte à côte pour former un canapé ou une rangée de sièges utilisable, en particulier, dans les lieux publics, les moyens de transport routier, aérien ou maritime de voyageurs, etc.

L'invention sera mieux comprise à la lumière de la description détaillée et non limitative suivante, prise en combinaison avec les dessins annexés dans lesquels :
la figure 1 est une vue schématique de face, partiellement arrachée, d'un siège selon l'invention ;
la figure 2 est une vue schématique, partiellement arrachée, de l'arrière du siège illustré à la figure 1 ;
la figure 3 est une vue en coupe selon la ligne III-III des figures 1 et 2 ;
la figure 4 est une vue schématique de face d'un autre type de siège selon la présente invention ;
la figure 5 est une vue schématique de côté du siège illustré à la figure 4 ; et
la figure 6 est une vue schématique en coupe horizontale, prise le long de la ligne VI-VI de la figure 3, d'un moyen de fixation d'un élément de dossier à la structure porteuse.

Dans le cadre de cette description, les termes "supérieur" et "inférieur", appliqués aux éléments dorsaux, et les termes "antérieur" et "postérieur", appliqués aux éléments d'assise, désignent les positions de ces éléments par rapport à un utilisateur du siège selon l'invention, le long de la structure porteuse dudit siège. Il en est de même des adverbes "avant", "arrière", "haut" et "bas".

Si l'on se réfère tout d'abord à la figure 1, qui représente un siège selon l'invention utilisé comme fauteuil de relaxation, on voit un siège 1 qui comprend une assise 2 articulée à un dossier par des moyens classiques, qui sont connus de l'homme de l'art. Le dossier est constitué de trois éléments inférieur 3, intermédiaire 4 et supérieur 5 sensiblement rectangulaires, disposés les uns au-dessus des autres et espacés les uns des autres, qui forment respectivement un support lombaire, un support dorsal et un repose-tête. Ces trois éléments dorsaux ont chacun une longueur d'environ 54 cm et une largeur d'environ 21 cm, la hauteur totale du dossier étant d'environ 78 cm lorsqu'ils sont espacés au maximum les uns des autres. Ces éléments sont inclus dans une housse commune extensible 25, en tissu ou en cuir, partiellement arrachée à la figure 1 pour montrer la structure interne du dossier, ladite housse étant destinée à dissimuler les éléments dorsaux à la vue. Les éléments dorsaux 3, 4, 5 sont montés coulissants sur une structure porteuse 60 formée de deux tiges métalliques creuses 6a et 6b, parallèles et sensiblement verticales, formant partie dorsale, et de deux tiges similaires, sensiblement horizontales (non visibles à la figure 1), formant partie d'assise de la structure porteuse.

Un panneau latéral 7 est disposé verticalement le long d'un bord latéral de l'assise 2. Le panneau latéral 7 s'étend sensiblement depuis le sol jusqu'au bord inférieur de l'élément dorsal 4. Une poignée de soutien 9 est prévue à l'extrémité supérieure avant du panneau latéral 7 pour assister un utilisateur tandis qu'il s'assied ou se relève. Un accoudoir 8 de forme bombée, en un matériau souple, tel que du tissu ou du cuir par exemple, est fixé sur le dessus du panneau 7 et s'étend longitudinalement sur une portion majeure de la longueur dudit panneau 7. L'accoudoir 8 supporte un tableau de commande représenté en 21. Un coussin allongé 10 est disposé le long dudit bord latéral de l'assise 2, contre le panneau latéral 7. Le panneau latéral 7 est supporté, à l'avant, par un pied 11 et, à l'arrière, par une roulette (représentée en 24 à la figure 2), qui sont montés à ses extrémités avant et arrière respectives. En variante, le panneau latéral 7 pourrait être supporté par deux pieds, tels que 11.

Des éléments semblables aux éléments décrits ci-dessus sont prévus le long du second bord latéral de l'assise 2 et identifiés par les mêmes chiffres de référence suivis du signe prime. La description précédente s'applique donc mutatis mutandis à ces éléments qui ne seront pas davantage décrits.

Les panneaux latéraux 7, 7' sont fixés à la partie d'assise de la structure porteuse par un mécanisme de longueur variable (non représenté), qui permet d'écarter les panneaux latéraux 7, 7' pour faire varier la largeur du siège en fonction de la morphologie de l'utilisateur.

Un repose-pieds 16 de structure classique est articulé à l'assise 2 et supporté par des tiges métalliques 6"a et 6"b, similaires aux tiges 6a et 6b.

En outre, le siège selon l'invention, lorsqu'il est utilisé comme fauteuil de relaxation, peut incorporer tous les accessoires connus dans l'art et dont sont classiquement pourvus de tels sièges, tels qu'un dispositif de mise-debout.

La figure 2 est une vue arrière du siège précédemment décrit, sur laquelle on voit le panneau arrière 12 qui est prévu pour dissimuler la partie du siège située en-deçà de l'assise 2. Cette figure montre également que les faces arrière des éléments dorsaux 3 et 5 sont respectivement munies de pompes 19 et 20 qui permettent d'actionner manuellement des coussins d'air placés dans les éléments dorsaux correspondants. Les faces arrière de ces éléments, ainsi que celle de l'élément dorsal 4, sont respectivement reliées aux tiges 6a et 6b par des moyens de fixation 13a et 13b sensiblement cylindriques, qui seront décrits avec davantage de détails par référence à la figure 6.

Dans la forme d'exécution des figures 1 à 3, les tiges 6a et 6b sont visibles à l'arrière du siège. En variante, elles pourraient être dissimulées, à des fins esthétiques, par une structure rigide telle qu'une structure en bois multiplis, éventuellement habillée de tissu ou de cuir.

Sur la figure 3, on voit que la structure porteuse 60 du fauteuil de relaxation selon l'invention est en fait constituée d'une partie dorsale 6, qui a de profil la forme d'une ligne brisée formant un angle rentrant sensiblement en son milieu, d'une partie d'assise 6' articulée à la partie dorsale 6 en 14, qui a de profil la forme d'une ligne brisée formant un angle saillant sensiblement en son milieu, et d'une partie de repose-pieds 6", articulée à la partie d'assise 6' en 15. La partie d'assise 6' supporte deux éléments d'assise antérieur 17 et postérieur 18, qui sont disposés l'un derrière l'autre, et montés coulissants, le long de la structure porteuse 60. Ces éléments d'assise 17 et 18 ont chacun une largeur d'environ 21 cm et la profondeur maximale de l'assise, qui peut être obtenue en écartant le plus possible les éléments d'assise 17, 18 l'un de l'autre, est d'environ 54 cm. Les éléments d'assise 17, 18 et le repose-pieds 16 sont reliés à la structure porteuse 60 par l'intermédiaire de moyens de fixation, tels que 13b, qui seront davantage décrits par référence à la figure 6.

Chacun des éléments 3, 4, 5, 16, 17 et 18 est constitué d'une coque en bois multiplis 26 contenant une structure en mousse 27, telle que de la mousse Bultex^{R}, ou en latex alvéolé. Il est bien entendu que la structure des éléments dorsaux et des éléments d'assise n'est pas limitée à cette forme d'exécution et qu'il est possible, en variante, d'utiliser des éléments constitués d'une coque rigide de forme sensiblement hémisphérique, sur laquelle est tendue une toile, telle que du polyuréthanne, et qui sont associés à une structure porteuse en fibre de carbone par des moyens de fixation qui peuvent être rigides (la toile tendue conférant elle-même une certaine flexibilité auxdits éléments). On obtient de cette manière un siège qui a une configuration très légère, ce qui peut être avantageux tant sur le plan esthétique que du point de vue de son prix de revient.

Dans la forme d'exécution illustrée, la structure porteuse 60 est constituée, comme il est décrit plus haut, de paires de tiges creuses parallèles. Toutefois, même si cette variante est préférée du fait qu'elle offre, à moindre coût, une stabilité suffisante aux éléments dorsaux et d'assise, le nombre de tiges formant la structure porteuse n'est pas limité.

L'inclinaison du siège, le soulèvement du repose-pieds, l'écartement des accoudoirs, le gonflement des coussins d'air et les autres fonctions du siège selon l'invention peuvent être commandées soit manuellement -par exemple, en ce qui concerne l'inclinaison, par la pression du corps sur le dossier et/ou par déplacement des accoudoirs-, soit automatiquement, à l'aide d'un ou plusieurs boutons de commande qui peuvent être situés, par exemple, sur la face interne des panneaux latéraux 7, 7' ou sur un tableau de commande disposé sur le dessus des accoudoirs 8, 8', comme illustré en 21' à la figure 3. Dans le cas d'un siège motorisé, pourvu d'un tableau de commande, on pourra en outre prévoir la possibilité de mémoriser électroniquement un certain nombre de réglages du siège. On peut également prévoir une combinaison de commandes manuelles et automatiques.

Les figures 4 et 5 représentent une autre forme d'exécution du siège selon l'invention, qui est utilisé comme siège de bureau. Les parties de ce siège qui sont identiques ou similaires à des parties correspondantes du siège illustré sur les figures 1 à 3 seront désignées par les mêmes chiffres de référence, additionnés de 100, et ne seront pas davantage décrites ci-après.

Comme on le voit, le siège 101 illustré sur les figures 4 et 5 se différencie du siège illustré sur les figures 1 à 3 en ce qu'il est constitué d'un piètement 111 à cinq branches, intégrant un vérin oléopneumatique destiné à faire varier la hauteur de l'assise, dont la structure est bien connue de l'homme de l'art, lequel supporte la partie d'assise 106', au voisinage des extrémités postérieure et antérieure de celle-ci. De plus, deux tiges arquées 107 et 107' se projettent vers l'avant, vers le haut et vers l'extérieur depuis l'articulation 114 de la partie dorsale 106 à la partie d'assise 106'. Ces tiges 107, 107' comprennent chacune, au voisinage de leur extrémité libre, une partie rectiligne sensiblement horizontale qui supporte respectivement un accoudoir 108, 108', orienté longitudinalement sur toute la longueur de ladite partie rectiligne et plus large que celle-ci.

La figure 6 illustre un moyen de fixation 13a qui relie la coque rigide 26 d'un élément dorsal à la tige métallique creuse 6a du siège représenté sur les figures 1 à 3. Comme on le voit sur cette figure, le moyen de fixation 13a comprend une vis creuse 30 à tête ronde et empreinte cruciforme, qui s'étend dans un passage 37 ménagé au travers de l'épaisseur (12 mm environ) de la coque rigide 26, et dont la tête s'appuie sur la surface interne de ladite coque. L'extrémité libre de la vis 30 s'étend transversalement dans une fente longitudinale 36 prévue dans la tige métallique creuse 6a. La paroi de la cavité de la vis 30 est filetée et adaptée à coopérer avec le filetage extérieur d'une vis 31 à tête cylindrique et empreinte hexagonale. La tête de la vis 31 est appuyée contre la surface interne de la tige métallique creuse 6a, qui est de section trapézoïdale dans cette forme d'exécution, transversalement par rapport à, et de part et d'autre de, ladite fente longitudinale 36, de sorte que la tige de la vis 31 s'étend à travers la fente longitudinale 36 et dans la vis 30. Une rondelle en Téflon^{R} 32 est interposée entre la tête de la vis 31 et la paroi interne de la tige creuse 6a. Un ressort hélicoïdal 34 est enroulé autour de la vis 30, dans la région de la vis 30 qui est située entre la tige creuse 6a et l'élément dorsal à assembler à celle-ci. Le ressort 34 est noyé dans un bloc 35 de matériau élastomère amortisseur de vibrations, tel que du caoutchouc, qui a un diamètre d'environ 44 mm et une longueur d'environ 22 mm. Deux rondelles, telles que 33, en Téflon^{R} ou en métal, maintiennent le bloc élastomère 35 en appui contre la tige creuse 6a et la coque rigide 26, respectivement.

Il est bien entendu que des moyens de fixation identiques sont prévus entre chacun des éléments dorsaux et d'assise et chacune des parties dorsale et d'assise correspondantes, qui sont globalement illustrés sur les figures 1 à 5.

Le fonctionnement des moyens de fixation est le suivant. Lorsqu'un utilisateur souhaite modifier la structure du siège selon l'invention pour l'adapter à sa morphologie, il suffit que lui-même ou un tiers se place derrière le siège et, qu'après avoir appuyé ses pouces contre la structure porteuse tournée vers lui, il exerce une pression des deux mains, à l'aide de ses autres doigts, sur la face côté utilisateur de l'élément dorsal à régler, dans le prolongement des deux moyens de fixation 13a, 13b, par exemple aux endroits indiqués par des croix à la figure 1. La pression exercée comprime le ressort 34 et, simultanément, le bloc élastomère 35. Du fait que la distance de la tête de la vis 30 à la tête de la vis 31 est constante, la compression des moyens élastiques met la tête de la vis 31 hors d'appui avec la rondelle 32 (position représentée en pointillés) et libère ainsi la tête de la vis 31 dans le logement 38 défini par les parois internes de la tige creuse 6a, logement 38 dans lequel ladite vis 31 peut alors être déplacée en translation sensiblement verticale, guidée le long de la fente longitudinale 36. L'élément dorsal peut ainsi être déplacé de bas en haut et réciproquement, jusqu'à une position voulue. Lors du relâchement de la force appliquée par l'utilisateur, le ressort 34 et le matériau élastomère 35 se dilatent jusqu'à leur position au repos illustrée à la figure 6, dans laquelle la tête de la vis 31 est en appui contre la rondelle 32 : l'élément dorsal est alors maintenu dans la nouvelle position choisie. La même opération peut être répétée pour régler tous les éléments dorsaux des formes d'exécution illustrées sur les figures précédentes.

Le réglage des éléments d'assise se fait de façon analogue en exerçant une pression des deux mains sur la face côté utilisateur desdits éléments, dans le prolongement des moyens de fixation, puis en déplaçant lesdits éléments en translation sensiblement horizontale, le long des parties d'assise correspondantes.

Il est bien entendu que l'élasticité du ressort 34 et du matériau élastomère 35 doit être telle que des mouvements normaux ou brusques du corps de l'utilisateur, exerçant une pression tant sur les éléments dorsaux que sur les éléments d'assise, ne soient pas suffisants pour libérer la tête de la vis 31 à l'intérieur du logement 38.

Par suite, les moyens de fixation précédemment décrits confèrent une certaine flexibilité aux éléments dorsaux et aux éléments d'assise, ce qui accroît encore le confort du siège selon l'invention.

Ainsi, comme cela ressort de la description précédente, l'invention propose un siège qui convient à tout type d'utilisateur, quelle que soit sa morphologie, offrant ainsi à l'utilisateur un confort maximal associé à une prévention des douleurs vertébrales.

## Revendications

1. Siège comportant un piètement (11 ; 111) et une structure porteuse (60 ; 160) comprenant une partie d'assise (6' ; 106') et une partie dorsale (6 ; 106) connectées l'une à l'autre, ladite partie dorsale (6 ; 106) supportant au moins deux éléments dorsaux (3,4,5 ; 103,104,105) adjacents, dits inférieur et supérieur, et ladite partie d'assise (6' ; 106') supportant au moins un élément d'assise (17,18 ; 117,118), **caractérisé en ce que** lesdits éléments d'assise (17,18 ; 117,118) et dorsaux (3,4,5 ; 103,104,105) sont reliés à la structure porteuse par des moyens de fixation (13a,13b ; 113a,113b) qui permettent une translation continue de haut en bas, et réciproquement, des éléments dorsaux (3,4,5 ; 103,104,105), indépendamment les uns des autres, et une translation continue d'avant en arrière, et réciproquement, dudit au moins un élément d'assise (17,18 ; 117,118), le long de ladite structure porteuse (60 ; 160), de façon à ce que la position desdits éléments dorsaux (3,4,5 ; 103,104,105) et d'assise (17,18 ; 117,118) puisse être réglée en fonction de la morphologie de l'utilisateur.

2. Siège selon la revendication 1, **caractérisé en ce que** ladite partie d'assise est constituée de deux éléments d'assise (17,18 ; 117,118) adjacents, dits antérieur et postérieur, qui sont adaptés à coulisser indépendamment l'un de l'autre.

3. Siège selon la revendication 1 ou 2, **caractérisé en ce que** lesdits moyens de fixation (13a,13b ; 113a,113b) sont constitués par une première (31) et une seconde (30) vis réunies coaxialement tête bêche, la tige pleine de ladite première vis (31) étant vissée dans la tige creuse de ladite seconde vis (30), et par un ressort hélicoïdal (34), enroulé autour de ladite seconde vis (30), qui est de préférence noyé dans un bloc (35) de matériau amortisseur de vibrations, tel que du caoutchouc.

4. Siège selon l'une quelconque des revendications 1 à 3, **caractérisé en ce qu'**il comprend en outre un troisième élément dorsal (4 ; 104) dit intermédiaire, disposé entre les éléments dorsaux supérieur (5 ; 105) et inférieur (3 ; 103), et **en ce que** l'élément dorsal intermédiaire (4 ; 104) a une épaisseur inférieure à l'épaisseur dudit élément dorsal supérieur (5 ; 105) et/ou dudit élément dorsal inférieur (3 ; 103).

5. Siège selon l'une quelconque des revendications précédentes, **caractérisé en ce que** ledit élément dorsal inférieur (3 ; 103) et/ou ledit élément dorsal supérieur (5 ; 105) intègre une pompe à air (19,20) commandée manuellement, destinée à faire varier son épaisseur.

6. Siège selon l'une quelconque des revendications 1 à 5, **caractérisé en ce que** ladite structure porteuse (60 ; 160) comprend au moins une tige creuse (6a,6b ; 106a,106b), présentant une fente longitudinale (36), dans laquelle lesdits moyens de fixation (13a,13b ; 113a,113b) sont adaptés à coulisser.

7. Siège selon l'une quelconque des revendications précédentes, **caractérisé en ce que** lesdits éléments d'assise (17,18 ; 117,118) et dorsaux (3,4,5 ; 103,104,105) sont chacun constitués par une coque rigide (26) qui contient une structure (27) en mousse, en latex ou analogue, ou par une coque rigide sur laquelle est tendue une toile, telle que du polyuréthanne.

8. Siège selon l'une quelconque des revendications précédentes, **caractérisé en ce que** ladite partie dorsale (6 ; 106) et ladite partie d'assise (6' 106') sont articulées l'une à l'autre de façon à ce que l'angle formé entre celles-ci puisse varier.

9. Siège selon l'une quelconque des revendications précédentes, **caractérisé en ce qu'**il comprend des accoudoirs (8,8') reliés à ladite structure porteuse (60) par des moyens de longueur variable.

## Patentansprüche

1. Sitz mit Füßen (11; 111) und einem Traggestell (60; 160), das einen Sitzelementteil (6'; 106') und einen Rükkenteil (6; 106) umfasst, die miteinander verbunden sind, wobei der Rückenteil (6; 106) mindestens zwei nebeneinanderliegende Rückenelemente (3, 4, 5; 103, 104, 105), oberes und unteres Rückenelement genannt, trägt und der Sitzelementteil (6'; 106') mindestens ein Sitzelement (17, 18; 117, 118) trägt, **dadurch gekennzeichnet, dass** das bzw. die Sitzelemente (17, 18; 117, 118) und die Rückenelemente (3, 4, 5; 103, 104, 105) mit dem Traggestell durch Befestigungsmittel (13a, 13b; 113a, 113b) verbunden sind, die eine kontinuierliche Translation der Rückenelemente (3, 4, 5; 103, 104, 105) unabhängig voneinander von oben nach unten und umgekehrt und eine kontinuierliche Translation des bzw. der Sitzelemente (17, 18; 117, 118) von vorne nach hinten und umgekehrt längs des Traggestells (60; 160) gestatten, so dass die Lage der Rückenelemente (3, 4, 5; 103, 104, 105) und des bzw. der Sitzelemente (17, 18; 117, 118) auf die Morphologie des Benutzers eingestellt werden kann.

2. Sitz nach Anspruch 1, **dadurch gekennzeichnet, dass** der Sitzelementteil von zwei nebeneinanderliegenden Sitzelementen (17, 18; 117, 118), vorderes und hinteres Sitzelement genannt, gebildet ist, die dafür ausgelegt sind, unabhängig voneinander zu gleiten.

3. Sitz nach Anspruch 1 oder 2, **dadurch gekennzeichnet, dass** die Befestigungsmittel (13a, 13b; 113a, 113b) aus einer ersten Schraube (31) und einer zweiten Schraube (30) bestehen, die koaxial umgekehrt zueinander miteinander verbunden sind, wobei der massive Schaft der ersten Schraube (31) in den hohlen Schaft der zweiten Schraube (30) eingeschraubt ist, sowie aus einer um die zweite Schraube (30) herumgewickelte Schraubenfeder (34), die vorzugsweise in einen Block (35) aus schwingungsdämpfendem Material, wie Kautschuk, eingebettet ist.

4. Sitz nach einem der Ansprüche 1 bis 3, **dadurch gekennzeichnet, dass** er außerdem ein drittes Rückenelement (4; 104), Zwischenrückenelement genannt, aufweist, das zwischen dem oberen (5; 105) und dem unteren (3; 103) Rückenelement angeordnet ist, und dass des Zwischenrückenelement (4; 104) eine kleinere Dicke als das obere (5; 105) und/oder das untere (3; 103) Rückenelement besitzt.

5. Sitz nach einem der vorhergehenden Ansprüche, **dadurch gekennzeichnet, dass** in das untere (3; 103) und/oder in das obere (5; 105) Rückenelement eine handbetätigte Luftpumpe (19, 20) integriert ist, die zur Änderung seiner Dicke bestimmt ist.

6. Sitz nach einem der Ansprüche 1 bis 5, **dadurch gekennzeichnet, dass** das Traggestell (60; 160) mindestens eine hohle Stange (6a, 6b; 106a, 106) umfasst, die einen Längsschlitz (36) aufweist, in dem die Befestigungsmittel (13a, 13b; 113a, 113b) gleiten können.

7. Sitz nach einem der vorhergehenden Ansprüche, **dadurch gekennzeichnet, dass** die Sitzelemente (17, 18; 117, 118) und die Rückenelemente (3, 4, 5; 103, 104, 105) jeweils aus einer starren Schale (26) bestehen, die einen Körper (27) aus Schaumstoff, Latex oder dergleichen enthält, oder aus einer starren Schale, über die ein Stoff, wie Polyurethan, gespannt ist.

8. Sitz nach einem der vorhergehenden Ansprüche, **dadurch gekennzeichnet, dass** der Rückenteil (6; 106) und der Sitzelementteil (6'; 106') aneinander angelenkt sind, so dass der zwischen ihnen gebildete Winkel geändert werden kann.

9. Sitz nach einem der vorhergehenden Ansprüche, **dadurch gekennzeichnet, dass** er Armlehnen (8, 8') aufweist, die mit dem Traggestell (60) durch Mittel veränderlicher Länge verbunden sind.

## Claims

1. Seat comprising an underframe (11; 111) and a bearing structure (60; 160) comprising a seat part (6'; 106') and a back part (6; 106) which are connected together, the said back part (6; 106) supporting at least two adjacent back elements (3, 4, 5; 103, 104, 105) known as the lower element and the upper element and the said seat part (6'; 106') supporting at least one seat element (17, 18; 117, 118), **characterized in that** the said seat elements (17, 18; 117, 118) and back elements (3, 4, 5; 103, 104, 105) are connected to the bearing structure by fixing means (13a, 13b; 113a, 113b) which allow continuous up and down translational movement of the back elements (3, 4, 5; 103, 104, 105) independently of one another, and continuous forwards and backwards translational movement of the said at least one seat element (17, 18; 117, 118) along the said bearing structure (60; 160) so that the position of the said back elements (3, 4, 5; 103, 104, 105) and seat elements (17, 18; 117, 118) can be adjusted to suit the build of the user.

2. Seat according to Claim 1, **characterized in that** the said seat part consists of two adjacent seat elements (17, 18; 117, 118) known as the anterior and posterior elements, which are designed to slide independently of one another.

3. Seat according to Claim 1 or 2, **characterized in that** the said fixing means (13a, 13b; 113a, 113b) consist of a first screw (31) and of a second screw (30) joined coaxially head to toe, the solid shank of the said first screw (31) being screwed into the hollow shank of the said second screw (30), and of a helical spring (34) wound around the said second screw (30), which spring is preferably embedded in a block (35) of vibration-damping material, such as rubber.

4. Seat according to any one of Claims 1 to 3, **characterized in that** it also comprises a third back element (4; 104) known as the intermediate element, arranged between the upper (5; 105) and lower (3; 103) back elements, and **in that** the intermediate back element (4; 104) is not as thick as the said upper back element (5; 105) and/or as the said lower back element (3; 103).

5. Seat according to any one of the preceding claims, **characterized in that** the said lower back element (3; 103) and/or the said upper back element (5; 105) incorporates a manually-operated air pump (19, 20) intended to vary its thickness.

6. Seat according to any one of Claims 1 to 5, **characterized in that** the said bearing structure (60; 160) comprises at least one hollow rod (6a, 6b; 106a, 106b) having a longitudinal slot (36), in which the said fixing means (13a, 13b; 113a, 113b) are designed to slide.

7. Seat according to any one of the preceding claims, **characterized in that** the said seat elements (17, 18; 117, 118) and back elements (3, 4, 5; 103, 104, 105) each consist of a rigid shell (26) which contains a foam, latex, or similar structure (27), or of a rigid shell over which a sheet, such as polyurethane, is stretched.

8. Seat according to any one of the preceding claims, **characterized in that** the said back part (6; 106) and the said seat part (6'; 106') are articulated to one another in such a way that the angle formed between them can vary.

9. Seat according to any one of the preceding claims, **characterized in that** it comprises arm rests (8, 8'), connected to the said bearing structure (60) by variablelength means.
